# EUROPÄISCHE PATENTSCHRIFT

(11) **EP 0 024 278 B1**
(45) Veröffentlichungstag und Bekanntmachung des Hinweises auf die Patenterteilung: **28.09.1983**
(21) Anmeldenummer: 80100166.0
(22) Anmeldetag: 14.01.1980
(51) Int. Cl.: F21S 13/00, C11C 5/00

(54) **Feuerschale**
Candle lamp
Vasque à bougies

(30) Priorität: 24.07.1979 DE 2929912
(43) Veröffentlichungstag der Anmeldung: 04.03.1981
(73) Patentinhaber: Schirneker, Hans-Ludwig, D-59519 Möhnesee (DE)
(72) Erfinder: Schirneker, Hans-Ludwig, D-59519 Möhnesee (DE)
(74) Vertreter: Gille, Christian, Dipl.-Ing.

## Beschreibung

Die Erfindung betrifft eine Feuerschale mit einem mit Brennmittel wie Paraffin oder flüssigem Brennstoff wie Öl gefüllten schalenartigen Behälter und einem Drehkörper, an dem mehrere nicht abbrennbare Dochte gehalten sind, die in das Brennmittel eintauchen und deren oberes Ende in einer nach oben offenen Hülle aus durchsichtigem Material liegt. Diese Feuerschale ist für den häuslichen Gebrauch in Wohungen, auf Balkons und Terrassen, aber auch für Gaststätten geeignet. Da sie mit offenen Flammen brennt, kann sie nicht nur ein Tischschmuck sein, sondern auch zur Raumbeheizung beitragen. Sie hat einen hohen Freizeitwert und kann beispielsweise auch zur Fonduebereitung, zum Grillen und dergleichen verwendet werden.

Bei einer vorbekannten Feuerschale der eingangs genannten Gattung (FR-A-2 382 646) schwimmt der Drehkörper auf dem flüssigen Brennmittel, und die mit dem Drehkörper in einer nach oben offenen Hülle aus durchsichtigem Material untergebrachten Dochte sind gegeneinander nicht abgedeckt, so daß deren Flammen sich durch den von den brennenden Dochten erzeugten Luftzug gegenseitig stören können. Verwendet man als Brennmittel ein bei normaler Temperatur festes Material wie beispielsweise Paraffin, beginnt sich der Drehkörper erst zu drehen, wenn das Brennmittel in seiner unmittelbaren Nähe von der von den brennenden Dochten entwickelten Wärme geschmolzen ist. Dies dauert verhältnismäßig lange, weil der schwimmende Drehkörper entsprechend seinem Gewicht tief in das flüssige und dann erstarrte Brennmittel eintaucht. Ein weiterer Nachteil der schwimmenden Anordnung des Drehkörpers liegt darin, daß sich unter ihm Luftblasen bilden können, die eine gleichmäßige Brennstoffzufuhr zu den einzelnen Dochten beeinträchtigen können, weil eine Luftblase eine gleichförmige Zufuhr von Brennmittel zu allen Dochten verhindern kann.

Der Erfindung liegt die Aufgabe zugrunde, eine verbesserte dekorative Feuerschale zu schaffen, die auch zur Raumbeheizung, zum Grillen und dergleichen geeignet ist und deren zahlreiche Flammen sich durch Luftzug nicht gegenseitig stören, wobei der Drehkörper nur wenig in das Brennmittel einzutauchen braucht.

Diese Aufgabe wird erfindungsgemäß dadurch gelöst, daß der Drehkörper der Feuerschale über dem Brennmittel drehbar abgestützt ist und daß das obere Ende jedes Dochtes in einer nach oben und unten offenen eigenen Hülle aus durchsichtigem Material liegt,, die auf dem Drehkörper um eine Öffnung zum Durchführen eines der Dochte ruht. Da der Drehkörper nicht auf dem Brennmittel schwimmt, sondern über dem Brennmittel drehbar abgestützt ist, braucht er nur so tief in das Brennmittel einzutauchen, daß die Dochte stets ausreichend mit Brennmittel versorgt werden. Deshalb wird bei Verwendung eines bei Zimmertemperatur festen Brennmittels wie Paraffin das den eingetauchten Teil des Drehkörpers umgebende Brennmittel innerhalb kurzer Zeit verflüssigt, so daß sich der Drehkörper nach Entzünden der einzelnen Dochte schon bald dreht. Aber auch bei Verwendung eines flüssigen Brennmittels wie Öl ist es vorteilhaft, den Drehkörper über dem Brennmittel abzustützen, weil man seine Höhenlage verändern kann, so daß sich die Dochte zum Auslöschen der Flammen beispielsweise in das Brennmittel kurzfristig absenken lassen. Da jeder Docht in einer eigenen Hülle angeordnet ist, wird eine gegenseitige Beeinträchtigung der Flammen durch Luftzug ausgeschlossen. Selbst wenn eine sehr große Anzahl von Dochten vorgesehen ist, brennen alle Flammen gleichmäßig und ruhig, so daß die Feuerschale sehr dekorativ wirkt. Der von den einzelnen Flammen hochsteigende Luftzug wird erst oberhalb der einzelnen Hüllen vereinigt. Die von den Flammen abgegebene und hochsteigende Wärme kann voll zur Heizung des Raumes, in dem die Feuerschale aufgestellt ist, oder für andere Zwecke benutzt werden.

Vorzugsweise ist in der Oberseite des Drehkörpers oder im diesen aufnehmenden Behälter wenigstens eine Luftzufuhröffnung vorgesehen, und die Dochte sind in an der Unterseite des Drehkörpers befestigten Dochthaltern angebracht. Die von den einzelnen Flammen benötigte Luft strömt seitlich zu, d. h. also etwa in Höhe der jeweiligen Flamme. Man kann die Luft den einzelnen Flammen auch von mehreren Stellen zuführen.

Die Hüllen können in ihrer Höhe auf die maximal zu erwartende Flammenhöhe abgestellt sein, jedoch läßt sich deren Form und Größe auch noch nach anderen Gesichtspunkten wählen. Da jede Flamme eine eigene Hülle hat, erfolgt die Luftzufuhr auch einzeln zu jeder Flamme. Dies erreicht man beispielsweise dadurch, daß aus dem scheibenartig ausgebildeten Drehkörper Zungen ausgestanzt und gegen die einzelnen Zylinder hochgebogen sind. Die durch die hochgebogenen Zungen entstandenen Löcher dienen als Luftzufuhröffnungen, während die Zungen die beispielsweise zylinderförmig ausgebildeten Hüllen in der gewünschte Lage festhalten.

Nach einem weiteren Merkmal der Erfindung enthält der Drehkörper Öffnungen zum Durchführen der Dochte, während an seiner Unterseite eine ringförmige Schale zum Abstützen der Dochte angebracht ist. Jeder Docht ist dabei zweckmäßig mit seinem unteren Ende in einem Halter festgeklemmt, der aus wärmeleitendem Material wie Metall besteht und etwa radial zur Längsachse des Dochtes verlaufende Stege aufweist. Auf diese Weise erhält man eine gewisse Wärmeleitung von der Flamme zunächst nur durch den Docht in das Brennmaterial wie Paraffin, so daß sich zumindest im Bereich des Halters dieses Brennmaterial in ausreichender Menge verflüssigt und dementsprechend eine stets aureichende Menge Brennmaterial zur Flamme hochsteigen kann. Die Wärmeleitung durch den Docht und über den Halter darf aber nicht zu groß werden, da die Flamme sonst nicht zu entzünden ist. Die richtige Steuerung der Wärmeleitung durch den Docht zum Brennmittel erreicht man durch an sich bekanntes Einlagern von Kupferdrähten in die Dochte, wobei jedoch der Gesamtquerschnitt der eingelagerten Kupferdrähte genau abgestimmt sein muß und nicht zu groß werden darf, um eine zu schnelle Wärmeableitung zu verhindern. Da die Halter nur das untere Ende der Dochte erfassen, befindet sich kein Blech in der Nähe der Flammen, so daß deren Wärme, wenn sie in das Brennmittel wie Paraffin oder Wachs kommt, schon ausreichend verteilt ist, damit keine Vergasung oder Verdunstung des Brennmittels hervorgerufen wird und dementsprechend keine damit verbundene Geruchsbelästigung. Die Dochthalter bleiben stets unter dem Brennmittelspiegel.

Auch die Dochte und deren Halter aufnehmende ringförmige Schale besteht vorzugsweise aus wärmeleitendem Material wie Metall und enthält beispielsweise Durchbrechungen. Auf diese Weise wird das die Schale umgehende Brennmittel wie Paraffin in deren Bereich schnell flüssig, so daß der Drehkörper schon bald nach Entzünden der Flammen in verflüssigtem Brennmittel schwimmt und daher gedreht werden kann. Die Durchbrechungen in der Schale sind vorgesehen, damit sich unter der Schale keine Luftblasen festsetzen können und Brennmittel nachfließt. Der der Befestigung der Schale am Drehkörper dienende Abschnitt der Schale ist zweckmäßig über den Brennmittelspiegel hochgezogen, um Abdichtungsprobleme. zu vermeiden.

Nach einem weiteren Merkmal der Erfindung ist der Drehkörper gegenüber dem schalenartigen Behälter höhenverstellbar gelagert. Durch Höheneinstellung des Drehkörpers mit den daran festgelegten Dochten kann die Höhe der Flammen eingestellt werden. Auch kann man die Dochte zum Auslöschen der Flammen unter den Spiegel des flüssigen Brennmittels kurzfristig absenken, so daß die Flammen geruchlos erlöschen. Andererseits ist es auch möglich, die Dochte zum Ausbrennen und Ausglühen aus dem Brennmittel wie dem verflüssigten Paraffin ganz herauszuheben, damit Pechablagerungen bzw. Ruß durch Ausglühen der Dochte vollständig verbrennen.

Der Drehkörper kann auf der Spitze einer senkrecht verschiebbaren Nadel oder einer Kugel gelagert sein, wodurch eine einfache und sehr reibungsgünstige Lagerung mit der gewünschten Verstellbarkeit erzielt wird. Der Antrieb kann dabei durch von den Flammen abströmende Abluft oder auch durch herangeführte Zuluft erfolgen, die über am Drehkörper befestigte entsprechende Leitkörper strömt, wobei für den Antrieb zweckmäßig überwiegend Abluft genutzt wird. Es ist aber auch möglich, den Drehkörper mit einem Antriebsmotor oder Uhrwerk zu verbinden.

Zur Höhenverstellung des Drehkörpers ruht das untere Ende der Nadel oder Stange zweckmäßig auf einer Nockenscheibe, die um eine horizontale Achse verdrehbar gelagert ist, wobei die Nockenfläche zweckmäßig spiralförmig verläuft und dementsprechend durch eine volle Drehung die Nadel oder Kugel aus der tiefsten in die höchste Stelle und umgekehrt verschoben werden kann. Dabei sitzt die Nockenscheibe zweckmäßig auf einer von Hand drehbaren Stange, die mit einer Reibbremse versehen ist, damit die Nockenscheibe in der jeweils eingestellten Lage verbleibt, sich insbesondere nicht unter dem Gewicht des Drehkörpers unerwünscht verdrehen kann.

Vorzugsweise ist der Drehkörper über eine elastische Zwischenlage mit der für die Lagerung bestimmten Nabe nachstellbar verbunden, beispielsweise verschraubt, um durch unterschiedliches Anziehen der einzelnen Schrauben Ungleichförmigkeiten wie Unwuchten auszugleichen, damit die am Drehkörper angebrachten Dochte überall gleich hoch über das Brennmittel überstehen. Alternativ ist es aber auch möglich, in der Oberseite des Drehkörpers zum Mittelpunkt weisende Längsschlitze vorzusehen, so daß der Drehkörper durch Einstellung der einzelnen Gewichte in gegebenenfalls unterschiedlicher radialer Position austariert werden kann.

Nach einer anderen Ausführungsform der Erfindung ist für mehrere Dochte eine gemeinsame Hülle vorgesehen, die auf der Oberseite des schalenartigen Behälters ruht, welche außerhalb der Hülle wenigstens eine Luftzufuhröffnung enthält. In diesem Falle ist als Brennmittel flüssiger Brennstoff wie Öl vorgesehen. Die Hülle bewegt sich nicht mit dem Drehkörper, sondern bleibt mit dem Behälter stehen. Die Dochte sind mit ihrer aus einer Drahtwendel bestehenden äußeren Hülle in entsprechend kleine Öffungen des Drehkörpers eingeschraubt und somit höhenverstellbar.

Es ist aber auch möglich, den Behälter für flüssiges Brennmittel mit dem Drehkörper zu verbinden, beispielsweise indem die an der Unterseite des Drehkörpers angebrachte Schale als mit Öl zu füllender Hohlkörper ausgebildet ist, so daß das Ganze auf einer Flüssigkeit wie Wasser schwimmend gelagert werden kann.

Die Hüllen sind zweckmäßig hohlzylindrisch ausgebildet, können jedoch auch eine bauchige Form haben. Sie bestehen vorzugsweise aus durchsichtigem Material wie Glas und können gefärbt sein.

Beispielsweise ist die Feuerschale in einen Tisch oder ein Kombinationsmöbel eingebaut und kann auch Bestandteil eines größeren Tisches sein. Dabei kann eine Abdeckung für die Feuerschale am Tisch oder Kombinationsmöbel vorgesehen sein, so daß die Feuerschale, wenn sie nicht gebracht wird, abzudecken ist, ohne sie wegräumen zu müssen. Man kann aber auch Aufsätze zum Grillen, zur Fonduebereitung, zum Wärmen oder Warmhalten von Getränken und dergleichen vorsehen, denn die zahlreichen Flammen der Feuerschale geben eine beachtliche Wärmemenge ab, die so genutzt werden kann. In einer Ausführungsform der Erfindung weist die Feuerschale beispielsweise 40 Flammen auf. Die einzelnen Dochte können mittels eines speziell dafür ausgebildeten, beispielsweise mit Butangas betriebenen Zünders angezündet werden, der ein langes Rohr hat, mit dem eine Zündflamme bequem an die einzelnen in der Hülle befindlichen Dochte heranzuführen ist. Andererseits ist es auch möglich, eine zentrale Zündung vorzusehen, wenn dies auch in vielen Fällen nicht zweckmäßig, da häufig zu kostspielig, ist.

Dem Brennmittel, insbesondere Paraffin oder Wachs, können auch Duftstoffe beigegeben werden. Zum Nachlegen kann man beispielsweise segmentförmige Paraffinstücke vorsehen. Verwendet man als Brennmittel Öl, so bildet man die einzelnen Dochte möglichst lang aus, damit der Flüssigkeitsspiegel in weiten Grenzen schwanken kann, ohne daß man den Drehkörper ständig nachstellen muß. Das Brennmittel kann dabei auch von einem zentralen Tank zugeführt werden.

In der Zeichnung sind vier Ausführungsbeispiele der erfindungsgemäßen Feuerschale dargestellt, und zwar zeigt
Fig. 1 einen senkrechten Schnitt durch eine erste Ausführungsform der in einen Tisch eingebauten Feuerschale,
F?g.2 einen Teilschnitt der Ausführungsform gemäß Fig. 1 in etwa natürlicher Größe, Fig. eine schaubildliche, teilweise geschnittene Ansicht eines Dochthalters mit eingesetztem Docht,
Fig. 4 eine Teildraufsicht auf den Drehkörper gemäß Fig. 2,
Fig.5 einen senkrechten Schnitt durch eine zweite Ausführungsform der Feuerschale, die auf einer Unterlage steht,
Fig. einen senkrechten Teilschnitt einer dritten Ausführungsform der Feuerschale, die in einem Tisch eingebaut ist,
Fig. 7 einen senkrechten Schnitt einer vierten Ausführungsform der Feuerschale,
Fig. eine Teilansicht eines stark vergrößert dargestellten Dochtes, teilweise geschnitten, und
Fig.9 einen Querschnitt durch einen stark vergrößert dargestellten abgewandelten Docht. Gemäß Fig. 1 enthält ein Tisch 1 in seiner Tischplatte 2 eine Öffnung 3, in welche die Feuerschale 4 eingelassen ist. Von den Beinen 5 des Tisches 1 ist wenigstens eines in der Länge verstellbar, damit die Tischplatte 2 genau horizontal eingestellt werden kann.

Die Feuerschale 4 weist einen schalenartigen Behälter 6 und einen Drehkörper 7 auf, der über dem Behälter 6 gelagert ist und zumindest teilweise in eine in der Schale 6 befindliche Brennmittelfüllung 8, die beispielsweise aus Paraffin besteht, eintauchen kann. Im Zentrum des Drehkörpers 7 ist eine Nabe 9 befestigt, die auf eine senkrecht verschiebbare Nadel 10 aufgesteckt ist, so daß der Drehkörper 7 sich auf der Spitze 11 der Nadel 10 drehen kann. Das untere Ende 12 der Nadel 10 liegt auf einer Nockenscheibe 13 mit vorzugsweise spiralförmiger Nockenfläche auf, die auf einer Welle 14 befestigt ist, welche in zwei Lagern 15 und 16 auf der Unterseite der Schale 6 drehbar abgestützt ist und am äußeren Ende einen Knopf 17 trägt, der als Handgriff zum Verstellen der Nockenscheibe 13 dient. Je nach Lage der Nockenscheibe 13 steht die Nadel 10 bzw. deren Spitze 11 mehr oder weniger weit über die Schale 6 über, so daß die Höhenlage des Drehkörpers 7 gegenüber der Schale 6 von der Stellung der Nockenscheibe 13 bestimmt wird.

Nahe dem äußeren Ende ist auf der Welle 14 eine Reibscheibe 18 befestigt, die mittels einer auf der Welle 14 steckenden Druckfeder 19 gegen eine an der Unterseite der Tischplatte 2 angebrachte Platte 20 gedrückt wird, um ein unbeabsichtigtes Verstellen der Welle 14 und damit der Nockenscheibe 13 zu verhindern.

Auf der Nabe 9 ist als Verlängerung eine Stange 21 angeordnet, an der Wärmeleitbleche 22 und 23 in Form von Blechspiralen befestigt sind. Die Stange 21 kann teleskopartig verlängerbar bzw. zusammenschiebbar oder auch abnehmbar ausgebildet sein, um die Höhe des über den Drehkörper 7 überstehenden Aufbaus gegebenenfalls verringern zu können, wenn die Feuerschale nicht benutzt wird.

Die Nabe 9 weist am unteren Ende einen umlaufenden Flansch 24 auf, an den der Drehkörper 7 mittels Schrauben 25 angebracht ist. Die Schrauben 25 durchsetzen jeweils einen elastischen Ring 26 und einen scheibenförmigen Ansatz 27 des Drehkörpers 7 und sind in eine Scheibe 28 eingeschraubt. Der Ring 26 kann aus Gummi bestehen oder auch ein Federring sein. Daher lassen sich die Schrauben 25 unterschiedlich fest anziehen, um ein genaues Einstellen des Drehkörpers 7 zu ermöglichen.

Der Drehkörper 7 weist am äußeren Rand einen horizontalen Abschnitt 29 auf, unter dem eine ringförmige Schale 30 mit Hilfe von Schrauben 31 und Distanzhülsen 32 befestigt ist. Die Schale 30 dient zur Aufnahme von Dochthaltern 33, in die jeweils ein Docht 34 eingesteckt ist. Die Dochthalter 33 sind in zwei konzentrischen Reihen angeordnet und sind aus Metallblech etwa U-förmig gebogen, wie Fig. 3 zeigt. Sie haben etwa radial nach außen weisende Ansätze 35, durch die von der Flamme 36 des entzündeten Dochtes 34 ausgehende Wärme in das den Dochthalter 33 umgebende Brennmittel, das sich innerhalb der Schale 33 befindet, geleitet wird.

Jedem Docht 34 ist im Abschnitt 29 des Drehkörpers 7 eine Öffnung 38 zugeordnet, so daß alle Dochte 34 von oben zugänglich sind und die Flammen 36 auf die Oberseite des Drehkörpers 7 gelangen können. Jede Öffnung 38 liegt innerhalb eines auf den Abschnitt ^{;}29 des Drehkörpers 7 aufgesetzten Zylinders 39 aus durchsichtigem Material wie Glas. Beim dargestellten Ausführungsbeispiel sind die Zylinder mittels aus dem Abschnitt 29 hochgebogenen Zungen 40 in der gewünschten Lage festgeklemmt. Die durch die hochgebogenen Zungen 40 entstandenen Löcher 41 dienen zur Luftzufuhr, so daß den Flammen 36 entsprechend den Pfeilen 42 von der Seite Luft zugeführt wird.

Alternativ können die Zylinder 39 auch in durch Tiefziehen entstandene Vertiefungen des Abschnittes 29 eingesteckt werden, wobei dann besondere Löcher für die Luftzufuhr in den Abschnitt 29 eingestanzt oder sonstwie eingeformt sind.

Am äußeren Umfang ist der Drehkörper 7 mit einem senkrecht nach unten weisenden Flansch 43 versehen, der eine Markierung tragen kann, welche anzeigt, wie weit der Drehkörper 7 über den Spiegel des Brennmittels 8 überstehen muß, damit die Dochte 34 zum Anzünden frei liegen. Hat man die Flammen durch Absenken des Drehkörpers 7 gelöscht, hebt man den Drehkörper wieder so weit an, bis die Markierung auf dem Flansch 43 sichtbar wird, bevor die Brennmittelfüllung 8 fest wird.

In Fig. 4 ist ein Langloch 44 zu erkennen, das sich im Abschnitt 29 des Drehkörpers 7 befindet. Dieses Langloch 44 dient zum Aufhängen und Verstellen eines Ausgleichsgewichtes 45, wobei auf den Umfang des Drehkörpers 7 mehrere derartiger Gewichte 45 in dieser Weise angebracht sind, die dazu dienen, den Drehkörper 7 genau horizontal einstellen zu können, damit die Dochte 34 überall gleich hoch über den Spiegel der Brennmittelfüllung 8 überstehen.

Beim Ausführungsbeispiel gemäß Fig. 5 besteht die Feuerschale aus einem an der Oberseite teilweise geschlossenen Behälter 50, der eine Vertiefung 51 aufweist, in die ein aus durchsichtigem Material wie Glas bestehender Zylinder 52 aufgesetzt ist. Außerhalb des Zylinders 52 ist der Behälter 50 mit Luftlöchern 53 versehen. Im Behälter 50 befindet sich als Brennmittel Öl 54.

Auf dem Boden des Behälters 50 ist eine Stange 55 befestigt, an deren Spitze über Warmluftleitkörper 56 ein Drehkörper 57 drehbar aufgehängt ist. Nahe dem äußeren Umfang des Drehkörpers 57 sind in diesem mit ihren oberen Enden Dochte 58 befestigt, die jeweils aus einer äußeren Drahtwendel 59 und einem eingesteckten Glasstab 60 bestehen. Die Dochte 58 erstrecken sich bis nahe an den Boden des Behälters 50 und ragen somit tief in das eingefüllte Öl 54. Die oberen Enden der Dochte liegen in festem Abstand über dem Drehkörper 57, so daß die Flammen alle gleich groß sind und Luft über die Luftlöcher 53 von der Seite erhalten. Die Luftleitbleche 56 dienen als Antrieb für den drehbar gelagerten Drehkörper 57.

In Fig. 6 ist ein Docht 58 in starker Vergrößerung dargestellt. Man erkennt die die äußere Hülle bildende Drahtwendel 59 und den den Kern bildenden Glasstab 60, der mit Spiel von einigen zehntel Millimeter in der Drahtwendel 59 steckt, so daß das Öl im Docht zur Flamme hochsteigen kann. Zu diesem Zweck könnten auch in Längsrichtung des Glasstabes 60 verlaufende Nuten in diesem vorgesehen sein.

Die Dochte 58 sind in enge Öffnungen 61 des Drehkörpers 57 sozusagen eingeschraubt und können durch Drehen um ihre Längsachse höhenverstellt werden, da die Drahtwendel 59 wie das Gewinde einer Blechschraube wirkt.

Die Wärmeableitung erfolgt bei den Dochten 34 und 58 über die äußere Drahtwendel, deren Gänge einander nicht berühren, nur langsam, weil ein langer Weg erforderlich ist, so daß die Vergasung nicht unterbrochen wird und die Flamme dementsprechend nicht erlöschen kann. Die Wärmeabfuhr findet vielmehr im wesentlichen durch den Kern der Dochte statt.

Beim Ausführungsbeispiel gemäß Fig. 6 ist die in die Öffnung 3 einer Tischplatte 2 eingelassene Feuerschale 70 ähnlich wie die in Fig. 1 und 2 dargestellte Feuerschale ausgebildet und kann unterhalb einer aufklappbaren kastenartigen Abdeckung 71 angeordnet sein. Der schalenartige Behälter 72 ist über Justierschrauben 73 auf dem Tisch 2 abgestützt und kann daher auch dann in die gewünschte exakte Position eingestellt werden, wenn der Tisch 2 selbst nicht ganz gerade steht. Wenn über seinen Umfang alle Flammen 36 gleichmäßig brennen, befindet sich der Behälter 72 in der gewünschten richtigen Lage.

Der Drehkörper 74 ist wie beim Ausführungsbeispiel gemäß Fig. 1 und 2 mit auf zwei konzentrischen Kreislinien angeordneten Zylindern 39 aus durchsichtigem Material mit darunter angeordneten Dochten 34 ausgestattet. Die Dochte 34 sind jedoch in schmalen Ringen 75 mittels aus den Seitenwänden der Ringe herausgebogenen Zungen festgeklemmt, die aus Blech gebogen sind und an der Unterseite des Drehkörpers 74 derart befestigt sind, daß sie in die im Behälter 72 befindliche Brennmittelfüllung 8 eintauchen. Da somit nur zwei verhältnismäßig schmale Ringe 75 in die Brennmittelfüllung 8 eintauchen, kann der Drehkörper 74 schon verhältnismäßig bald nach Anzünden der Dochte 34 anlaufen, wenn die Brennmittelfüllung 8 beispielsweise aus Paraffin oder einem sonstigen bei Raumtemperatur festen Brennstoff besteht, weil nur eine verhältnismäßig geringe Menge des Brennmittels für das Anlaufen des Drehkörpers erweicht zu werden braucht.

Im Zentrum des Drehkörpers 74 ist auf denselben eine Haube 76 aufgesetzt, in deren Zentrum die für die Lagerung bestimmte Nabe 77 befestigt ist. An der Außenfläche 78 der Haube 76 sind ein oder mehrere Solarzellen 79 angeordnet, deren für die Lichtaufnahme bestimmte Oberfläche 80 den Dochten 34 zugewandt ist, so daß von den Flammen 36 ausgehendes Licht in die Solarzellen 79 fällt und dadurch ein elektrischer Strom erzeugt wird, der in einen in der Haube 76 unter einer Schalldämmplatte 81 befestigten Elektromotor 82 eingespeist wird. Auf der Abtriebswelle des Elektromotors 82 befindet sich eine Schnecke 83, die mit einem Schneckenrad 84 kämmt, das nach Art einer Rutschkupplung mit gewisser Reibung auf einer zur Abstützung des Drehkörpers 74 dienenden Stange 85 sitzt, so daß das Schnekkenrad 84 normalerweise stillsteht und die Schnecke 83 mit dem Elektromotor 82 und damit mitsamt dem Drehkörper 74 umläuft. Der von den Solarzellen 79 erzeugte elektrische Strom reicht aus, um eine Antriebskraft zu erzeugen, welche den Drehkörper 74 in Drehung versetzt, sobald die von den Flammen 36 durch die Dochte 34 nach unten führende Wärme das Brennmittel im Bereich der Ringe 75 zum Schmelzen gebracht hat. Der Elektromotor 82 läuft dabei praktisch geräuchlos, so daß für den Betrachter nicht ohne weiteres zu erkennen ist, weshalb sich der Drehkörper 74 dreht.

Die Stange 85 ist am oberen Ende einer Gewindespindel 86 befestigt, welche in einer Gewindebuchse 87 steckt, die im Zentrum des Behälters 72 befestigt ist. Am unteren Ende der Gewindespindel 86 ist eine flexible Welle 88 befestigt, deren anderes Ende mit einer teleskopartig verlängerbaren, horizontal unter dem Behälter 72 gelagerten Stellwelle 89 verbunden ist, deren Handgriff 90 von außen erfaßt werden kann, um dadurch die Höhenverstellung des Drehkörpers 74 zu bewirken.

Für eine leichte Drehbarkeit des Drehkörpers 74 ist in der Nabe 77 eine Kugel 91 befestigt, mit der sich der gesamte Drehkörper 74 auf dem oberen Ende der Stange 85 abstützt. Die Kugel 91 ist in einer zylindrischen Bohrung der Nabe 77 angeordnet, die einen nur geringfügig größeren Durchmesser als die Stange 85 hat, so daß der Drehkörper 74 gegen Verkanten gesichert ist. Eine solche Kippsicherung ist besonders bei flachen Drehkörpern der in Fig. 6 gezeigten Art von Bedeutung, um zu verhindern, daß das Wachs beim Ausheben oder auch bei normalem Betrieb den Drehkörper 74 einseitig zurückhält oder nach unten zieht.

Beim Ausführungsbeispiel gemäß Fig. 7 ist der Behälter 92 ähnlich wie beim Ausführun^{g}sbei- spiel gemäß Fig. 5 als Tischgerät ausgebildet und trägt eine sich nach oben verjüngende Hülle 93 aus durchsichtigem Material wie Glas. In der Außenwand des Behälters 92 sind mehrere längliche Öffnungen 94 vorgesehen, die der Luftzufuhr dienen und auch als Handgriffe benutzt werden können. Im Zentrum des Behälters 92 befinden sich unterhalb des Drehkörpers 95 weitere Öffnungen 96, so daß die für das Brennen der Flammen 36 benötigte Frischluft durch die Öffnungen 94 und 96 von der Unterseite des Drehkörpers 95 zuströmen kann. Die warme Luft verläßt die Zylinder 39 am oberen Ende und steigt hoch, so daß sie im verengten Hals 97 angeordneten Flügel 98 eines Flügelrades 99 überstreicht, das zum Antrieb des Drehkörpers 95 dient, der mit dem Flügelrad 99 über einen rohrförmigen Hals 100 verbunden ist.

Die Lagerung des Drehkörpers 95 ist ähnlich wie beim Ausführungsbeispiel gemäß Fig. 6, jedoch ist hier die Stange 85 länger ausgebildet, während das Flügelrad 99 bzw. der Drehkörper 95 sich ohne Seitenführung auf der Kugel 91 abstützt, weil der Schwerpunkt des Drehkörpers 95 in größerem Abstand unterhalb der Kugel 91 liegt und daher Kippbewegungen oder Verkantungen des Drehkörpers 95 kaum zu befürchten sind.

Aus Fig. 9 geht hervor, daß jeder Docht 58 innerhalb der Drahtwendel 59 wenigstens drei Glasstäbe 101 enthalten kann, zwischen denen ein Kupferdraht 102 liegen kann, der die drei Glasstäbe 101 im Abstand voneinander behält, so daß sich innerhalb des Dochtes 58 ein ausreichend freier Raum befindet, durch den Wachs oder anderes Brennmittel hochsteigen kann. Der Kupferdraht 102 dient für eine begrenzte Wärmeleitung und sollte in seinem Querschnitt nicht zu groß gewählt werden.

Statt drei Glasstäben 101 können auch mehrere Glasstäbe im Docht untergebracht sein, ebenso wie es möglich ist, wahlweise Kupferdrähte 102 zwischen den einzelnen Glasstäben vorzusehen oder nicht. Die Anzahl und Größe der als Wärmeleiter dienenden Kupferdrähte 102 ist auf die übrigen Teile des Dochtes abzustimmen.

Im senkrechten Außenflansch 103 des Drehkörpers 74 und 95, der einige Millimeter in die Brennmittelfüllung 8 eintaucht, können von der Unterkante ausgehende Ausnehmungen 104 vorgesehen sein, die etwa in Höhe der Oberfläche der Brennmittelfüllung enden und dazu dienen, das heiße Brennmittel entlang seiner Oberfläche strömen und damit zirkulieren zu lassen, damit das Brennmittel (Paraffin oder Wachs) im gesamten Behälter schnell flüssig wird. Diese Ausnehmungen 104 liegen zwischen aufeinanderfolgenden Dochten 34, damit die Strömung keine negativen Einflüsse auf die Dochte bzw. die Flammen ausüben kann.

## Patentansprüche

1. Feuerschale, mit einem mit Brennmittel wie Paraffin oder flüssigem Brennstoff wie Öl gefüllten schalenartigen Behälter (6; 72; 92) und einem Drehkörper (7; 57; 74; 95), an dem mehrere nicht abbrennbare Dochte (34) gehalten sind, die in das Brennmittel eintauchen und deren oberes Ende in einer nach oben offenen Hülle aus durchsichtigem Material liegt, dadurch gekennzeichnet, daß der Drehkörper über dem Brennmittel (8; 54) drehbar abgestützt ist und daß das obere Ende jedes Dochtes in einer nach oben und unten offenen Hülle (39; 93) aus durchsichtigem Material liegt, die auf dem Drehkörper (7; 29; 74; 95) um eine Öffnung (38) zum Durchführen eines der Dochte (34) ruht.

2. Feuerschale nach Anspruch 1, dadurch gekennzeichnet, daß in der Oberseite des Drehkörpers (7; 29; 74; 95) oder im Behälter (6; 50; 92) wenigstens eine Luftzufuhröffnung (41; 94, 96) vorgesehen ist und die Dochte in an der Unterseite des Drehkörpers (7; 74; 95) befestigten Dochthaltern (33; 75) angebracht sind.

3. Feuerschale nach Anspruch 2, dadurch gekennzeichnet, daß aus dem scheibenartig ausgebildeten Drehkörper (7) Zungen (40) aus- . gestanzt und gegen die einzelnen Hüllen (39) gebogen sind.

4. Feuerschale nach Anspruch 2, dadurch gekennzeichnet, daß die Dochte (34; 58) in einer ringförmigen Schale (30), die im mittleren Bereich über den Spiegel der Brennmittelfüllung (8) hochgezogen und zur Aufnahme der Dochthalter (33) bestimmt ist, oder in einzelnen auf die Dicke der Dochte abgestellten Profilringen (75) aus wärmeleitendem Material wie Metall, die Durchbrechungen enthalten, angeordnet sind.

5. Feuerschale nach einem der Ansprüche 1 bis 4, dadurch gekennzeichnet, daß der Drehkörper (7; 74; 95) gegenüber dem schalenartigen Behälter (6; 72; 92) höhenverstellbar gelagert ist.

6. Feuerschale nach Anspruch 5, dadurch gekennzeichnet, daß der Drehkörper (7; 74.; 95) auf einer senkrecht verschiebbaren Stange (85) oder Nadel (10) über deren Spitze (11) oder über eine Kugel (91) kippbar oder unkippbar gelagert ist.

7. Feuerschale nach Anspruch 6, dadurch gekennzeichnet, daß das untere Ende (12) der Nadel (10) oder Stange (85) auf einer Nockenscheibe (13) mit spiralförmiger Nockenfläche, die um eine horizontale Achse (Welle 14) verdrehbar gelagert ist, oder einer Gewindespindel (86), die über eine flexible Welle (88) verstellbar ist, abgestützt ist.

8. Feuerschale nach Anspruch 7, dadurch gekennzeichnet, daß die Nockenscheibe (13) oder die flexible Welle (88) mit einer von Hand drehbaren Welle (14; 89), die eine Reibbremse (18, 20) aufweist und verlängerbar sein kann, verbunden ist.

9. Feuerschale nach einem der Ansprüche 1 bis 8, dadurch gekennzeichnet, daß der Drehkörper (7; 74; 95) am Außenumfang einen etwa senkrecht verlaufenden Flansch (43) aufweist.

10. Feuerschale nach einem der Ansprüche 1 bis 9, dadurch gekennzeichnet, daß der Drehkörper (7; 74; 95) über eine federnde oder elastische Zwischenlage (26) mit einer für seine Lagerung bestimmten Nabe (9; 77) nachstellbar verbunden und der Behälter (6; 72) über Justierschrauben (73) auf einer Unterlage (2) abgestützt ist.

11. Feuerschale nach einem der Ansprüche 1 bis 10, dadurch gekennzeichnet, daß der Drehkörper (74) wenigstens eine gegen die Dochte (34) gerichtete Solarzelle (79) trägt und einen von den Solarzellen gespeisten Elektromotor (82) enthält, der auf seiner Abtriebswelle eine Schnecke (83) trägt, die mit einem Schneckenrad (84) kämmt, das über eine Rutschkupplung mit der den Drehkörper abstützenden Nadel. oder Stange (85) verbunden ist.

12. Feuerschale nach einem der Ansprüche 1 bis 11, dadurch gekennzeichnet, daß am Drehkörper (7) radial einstellbar mehrere Ausgleichsgewichte (45) angeordnet sind.

13. Feuerschale nach Anspruch 1, dadurch gekennzeichnet, daß für mehrere Dochte (58) eine Hülle (52) vorgesehen ist, die auf der Oberseite des schalenartigen Behälters (50) ruht, welcher außerhalb der Hülle wenigstens eine Luftzufuhröffnung (53) enthält.

14. Feuerschale nach einem der Ansprüche 1 bis 13, dadurch gekennzeichnet, daß der Drehkörper (7; 57; 95) mit einem Aufsatz aus Warmluft-Leitkörpern (22, 23; 56; 98) versehen ist.

15. Feuerschale nach einem der Ansprüche 1 bis 14, dadurch gekennzeichnet, daß der Drehkörper (7; 57; 74; 95) am Außenumfang einen nach unten weisenden, in die Brennmittelfüllung (8) eintauchenden Flansch (103) aufweist, der von seiner Unterkante ausgehende kleine Ausnehmungen (104) für einen Brennmitteldurchstrom enthält.

16. Feuerschale nach einem der Ansprüche 1 bis 15, dadurch gekennzeichnet, daß die Dochte (34; 58) wärmeleitende Einlagen wie Kupferdrähte (102) mit einem für eine begrenzte Wärmeleitung abgestimmtem Gesamtquerschnitt enthalten.

17. Feuerschale nach einem der Ansprüche 1 bis 16, dadurch gekennzeichnet, daß jeder Docht (34; 58) aus einer äußeren Hülle in Form einer Metalldrahtwendel (59) und einem Kern aus einem oder mehreren Glasstäben (60; 101) besteht, wobei zwischen Hülle und Kern bzw. zwischen den einzelnen Glasstäben ein freier Raum für hochsteigendes Brennmaterial wie Öl oder Paraffin vorgesehen ist.

## Claims

1. Candle lamp comprising a cup-like recipient (6; 72; 92) filled with fuel such as paraffin or a liquid fuel such as oil and a rotatable body (7; 57; 74; 95) to which is secured a plurality of non-combustible wicks (34) dipping into the fule and the upper ends of which extend into an open top envelope of transparent material, characterized in that the rotatable body is rotatably supported above the fuel (8; 54) and that the upper end of each wick extends into an envelope (39; 93) open at the top and bottom and made of transparent material, said envelope being arranged on the rotatable body (7; 29; 74; 95) permitting the passage of one of the wicks (34).

2. Candle lamp as defined in claim 1, characterized in that there is provided in the upper portion of the rotatable body (7; 29; 74; 95) or in the recipient (6; 50; 92) at least one air supply opening (41; 94; 96) and that the wicks are arranged in wick supports (33; 75) provided at the lower surface of the rotatable body (7; 74; 95).

3. Candle lamp as defined in claim 2, characterized in that tongues (40) are cut out of the disk-like rotatable body (7) and bent against the individual envellopes (39).

4. Candle lamp as defined in claim 2, characterized in that the wicks (34; 58) are provided in a circular cup (30) extending in the central portion above the mirror of the fuel recipient (8) and provided for receiving the wick supports (33), or individual perforated profiled rings (75) adjusted to the thickness of the wicks and made of heat conductive material such as metal.

5. Candle lamp as defined in either of claims 1 to 4, characterized in that the rotatable body (7; 74; 95) is provided adjustable in height opposite the cup-like recipient (6; 72; 92).

6. Candle lamp as defined in claim 5, characterized in that the rotatable body (7; 74; 95) is provided on a vertically adjustable rod (85) or needle (10) pivotably or unpivotably around the needle tip (11) or a ball (91

7. Candle lamp as defined in claim 6, characterized in that the lower end (12) of needle (10) or rod (85) is supported on a cam disk (13) with spiral surface pivotable around a horizontal axis (shaft 14), or on a threaded spindle (86) adjustable by means of a flexible shaft (88).

8. Candle lamp as defined in claim 7, characterized in that the cam disk (13) or the flexible shaft (88) is connected to a manually rotatable shaft (14; 89) privided with a friction brake (18; 20) and being possibly extensible.

9. Candle lamp as defined in either of claims 1 to 8, characterized in that the rotatable body (7; 74; 95) is provided at its outer circumference with a substantially vertically extending flange (43).

10. Candle lamp as defined in either of claims 1 to 9, characterized in that the rotatable body (7; 74; 15) is adjustably connected by means of a resilient or elastic intermediate layer (26) to a hub (9; 77) provided for its support and that recipient (6; 72) is journalled by means of adjustment screws (73) on a support (2).

11. Candle lamp as defined in either of claims 1 to 10, characterized in that rotatable body (74) comprises at least one solar cell (79) directed towards wicks (34) and an electric motor (82) fed by said solar cells, said electric motor supporting on its driving shaft a helix (83) engaging a worm gear (84) connected by means of a slipping clutch to the needle or rod (85) supportint the rotatable body.

12. Candle lamp as defined in either of claims 1 to 11, characterized in that a plurality of radially adjustable balance weights (45) is provided at rotatable body (7).

13. Candle lamp as defined in claim 1, characterized in that there is provided an envelope (52) for several wicks (58), said envelope sitting on the upper face of the cup-like recipient (50) comprising outside the envelope at least one air supply (53).

14. Candle lamp as defined in either of claims 1 to 13, characterized in that rotatable body (7; 57; 95) is provided with a cap consisting of heat-conductive elements (22, 23; 56; 98).

15. Candle lamp as defined in either of claims 1 to 14, characterized in that rotatable body (7; 57; 74; 95) comprises at its outer circumference a flange (103) extending downwards and dipping into the fuel recipient (8) and comprising at its lower edge small recesses (104) permitting the passage of fuel.

16. Candle lamp as defined in either of claims 1 to 15, characterized in that wicks (34; 58) comprise heat-conductive inserts such as copper wires (102) the total section of which is carefully adapted for a limited heat transfer.

17. Candle lamp as defined in either of claims 1 to 16, characterized in that each wick (34; 58) consists of an outer envelope in the shape of a metal helix (59) and a core made of one or several glass rods (60; 101), there being provided between the envelope and the core or between the individual glass rods a free space for mounting fuel such as oil or paraffin.

## Revendications

1. Vasque à bougies comprenant un réciepient en forme de vasque (6; 72; 98) à remplissage de combustible tel que de la paraffine ou d'un combustible liquide tel que de l'huile, et un corps rotatif (7; 57; 74; 95) portant plusieurs mèches (34) non combustibles immergées dans le combustible et dont les extrémités supérieures sont disposées dans une enveloppe en matière transparente dont la partie haute est ouverte, caractérisé en ce que le corps rotatif est supporté de manière rotative au dessus du combustible (8; 54) et que l'extrémité supérieure de chaque mèche est disposée dans une enveloppe (39; 93) en matière transparente dont les parties haute et basse sont ouvertes, et qui est disposée sur le corps rotatif (7; 29; 74; 95) autour d'une ouverture (38) formant un passage pour une mèche (34).

2. Vasque à bougies suivant la revendication 1, caractérisé en ce que la partie haute du corps rotatif (7; 29; 74; 95) ou le récipient (6; 50; 92) comprend au moins une prise d'air (41; 94; 96) et que les mèches sont disposées dans des supports de mèche (33; 75) prévus à la face inférieure du corps rotatif (7; 74; 95).

3. Vasque à bougies suivant la revendication 2, caractérisé en ce que des languettes (40) sont découpées dans le corps rotatif (7) conçu en forme de disque et que ces languettes sont pliées vers les différentes enveloppes (39).

4. Vasque à bougies suivant la revendication 2, caractérisé en ce que les mèches (34; 58) sont disposées dans un vasque circulaire (30) surélevé dans la partie centrale au dessus de la glace du remplissage en combustible (8) et destiné à recevoir les porteurs de mèche (33), ou bient dans des anneaux profilés (75) ajustés à l'épaisseur des mèches et comportant des perforations, réalisés dans une matière conductrice tel que du métal.

5. Vasque à bougies suivant l'une des revendications 1 à 4, caractérisé en ce que le corps rotatif (7; 74; 95) est réglable en hauteur par rapport au récipient (6; 72; 92).

6. Vasque à bougies suivant la revendication 5, caractérisé en ce que le corps rotatif (7; 74; 95) est disposé de façon basculante ou non basculante sur une tige (85) ou aiguille (10) par l'intermédiaire de la pointe de l'aiguille (11) ou par l'intermédiaire d'une bille (91).

7. Vasque à bougies suivant la revendication 6, caractérisé en ce que l'extrémité inférieure (12) de l'aiguille (10) ou de la tige (85) est reprise sur un disque à cames (13) à surface spiroidale orientable autour d'un axe horizontal (arbre 14), ou par une broche filetée (86) réglable par l'intermédiaire d'un arbre souple (88).

8. Vasque à bougies suivant la revendication 7, caractérisé en ce que le disque à cames (13) ou l'arbre souple (88) est lié à un axe (14; 89) pivotable à la main et pourvu d'un frein à friction (18; 20), cet axe pouvant être allongé.

9. Vasque à bougies suivant l'une des revendications 1 à 8, caractérisé en ce que le corps rotatif (7; 74; 95) est pourvue sur sa circonférence extérieure d'une bride (43) approximativement verticale.

10. Vasque à bougies suivant l'une des revendications 1 à 9, caractérisé en ce que le corps rotatif (7; 74; 95) est lié de manière réglable par l'intermédiaire d'une couche intermédiaire (26) à un moyeu (9; 77) destiné à son supportage, et le récipient (6; 72) est repris sur un support (2) par l'intermédiaire de vis d'ajustage (73).

11. Vasque à bougies suivant l'une des revendications 1 à 10, caractérisé en ce que le corps rotatif (74) porte au moins une cellule solaire (79) dirigée contre les mèches (34), et qu'il comprend un moteur électrique (82) alimenté par les cellules solaires et portant sur son arbre d'entraînement une vis sans fin (83) engrenant une roue hélicoidale (84), liée par l'intermédiaire d'un accouplement patinant à l'aiguille (10) ou la tige (85) supportant le corps rotatif.

12. Vasque à bougies suivant l'une des revendications 1 à 11, caractérisé en ce que plusieurs contre-poids d'équilibre (45) radialement réglables sont prévus sur le corps rotatif (7).

13. Vasque à bougies suivant la revendication 1, caractérisé en ce qu'une enveloppe (52) est prévue pour plusieurs mèches (58), cette enveloppe reposant sur la surface du récipient en forme de vasque (50) qui comprend à l'extérueur de l'enveloppe au moins une prise d'air (53).

14. Vasque à bougies suivant l'une des revendications 1 à 13, caractérisé en ce que le corps rotatif (7; 57; 95) est pourvu d'un chapeau composé d'éléments conducteurs de chaleur (22; 23; 56; 98).

15. Vasque à bougies suivant l'une des revendications 1 à 14, caractérisé en ce que le corps rotatif (7; 57; 74; 95) comporte sur sa circonférence extérieure une bride (103) dirigée vers le bas et immergée dans le remplissage en combustible (8), cette bride (103) comportant sur son bord inférieur de petites découpes (104) permattant le passage de combustible.

16. Vasque à bougies suivant l'une des revendications 1 à 15, caractérisé en ce que les mèches (34; 58) comportent des inserts conducteurs de chaleur tels que des fils en cuivre (102) dont la section totale est soigneusement adaptée à une transmission limitée de chaleur.

17. Vasque à bougies suivant l'une des revendications 1 à 16, caractérisé en ce que chaque mèche (34; 58) consiste d'une enveloppe extérieure sous forme d'un fil métallique hélicoidal (59) et d'un noyau consistant d'une ou plusieurs tiges en verre (60; 101), il étant prévue entre l'enveloppe et le noyau ou entre les différentes tiges en verre un espace libre permettant le passage de combustible montant tel que de l'huile ou de la paraffine.
